# EUROPÄISCHE PATENTSCHRIFT

(11) **EP 2 552 623 B1**
(45) Veröffentlichungstag und Bekanntmachung des Hinweises auf die Patenterteilung: **21.06.2017**
(21) Anmeldenummer: 11710776.3
(22) Anmeldetag: 24.03.2011
(51) Int. Cl.: B22C 9/06, B22C 9/10, B22D 15/02, B22D 27/04, F02F 3/00

(54) **VERFAHREN UND VORRICHTUNG ZUM GIEßEN EINES KOLBENS FÜR EINEN VERBRENNUNGSMOTOR**
METHOD AND DEVICE FOR CASTING A PISTON FOR AN INTERNAL COMBUSTION ENGINE
PROCÉDÉ ET DISPOSITIF POUR COULER UN PISTON DESTINÉ À UN MOTEUR À COMBUSTION INTERNE

(30) Priorität: 26.03.2010 DE 102010003346
(43) Veröffentlichungstag der Anmeldung: 06.02.2013
(73) Patentinhaber: Federal-Mogul Nürnberg GmbH, 90441 Nürnberg (DE)
(72) Erfinder: STEPHAN, Silvio, 90411 Nürnberg (DE); SOBOTA, Isabella, 90427 Nürnberg (DE); PFEIFER, Rolf, 88045 Friedrichshafen (DE)
(74) Vertreter: Hoffmann Eitle
(86) Internationale Anmeldenummer: PCT/EP2011/054530
(87) Internationale Veröffentlichungsnummer: WO 2011/117342

(56) Entgegenhaltungen:
- WO-A1-2008/128153
- DE-A1- 10 359 066
- DE-A1-102006 040 046
- DE-A1-102008 048 761
- DE-B3-102007 012 846
- US-A1- 2007 277 952
- US-A1- 2008 128 946

## Beschreibung

### Technisches Gebiet

Die Erfindung betrifft ein Verfahren und eine Vorrichtung zum Gießen eines Kolbens für einen Verbrennungsmotor.

### Stand der Technik

Bei Kolben von Verbrennungsmotoren ist die Festigkeit der so genannten Kolbenbolzenbohrungen, in denen der Kolbenbolzen zur Verbindung mit einem Pleuel aufgenommen ist, von besonderer Wichtigkeit. Die erforderliche Festigkeit kann insbesondere durch eine schnelle Abschreckung des Gusses erfolgen. Nach der derzeitigen Vorgehensweise erfolgt ein derartiges Abschrecken erst außerhalb der Kokille, wenn der gesamte Kolben soweit erstarrt ist, dass er aus der so genannten Kokille entformt werden kann.

Die DE 10 2005 027 540 A1 betrifft ein Verfahren zur Herstellung eines Kolbens für Verbrennungsmotoren, bei dem die Gießform geöffnet wird, bevor die Schmelze im Bereich eines Speisers erstarrt ist. Nachfolgend kann der Kolben entnommen und außerhalb der Gießform gekühlt werden.

Die WO 2008/128153 A1 betrifft eine Vorrichtung und ein Verfahren zum Gießen eines Kolbens, bei dem zwei zusammenschiebbare Formhälften und zwei Kerne vorhanden sind.

Aus der DE 10 2007 012846 B3 geht ein innengekühlter Gießkern für einen Kolben hervor.

Gemäß der DE 103 59 066 A1 wird ein Teil einer Gießform gekühlt.

Schließlich betrifft die US 2007/277952 eine Vorrichtung, bei der bestimmte Abschnitte eines Gussteils schnell gekühlt und verfestigt werden können.

### Darstellung der Erfindung

Der Erfindung liegt die Aufgabe zugrunde, ein Verfahren und eine Vorrichtung zum Gießen von Kolben für Verbrennungsmotoren zu schaffen, mit denen die Festigkeit insbesondere im Bereich der Kolbenbolzenbohrungen verbessert werden kann.

Die Lösung dieser Aufgabe erfolgt zum einen durch das im Anspruch 1 beschriebene Verfahren.

Demzufolge wird bereits nach einer Randschichterstarrung im Bereich zumindest einer Kolbenbolzenbohrung zumindest eine dort vorgesehene Pinole zurückgezogen und dieser Bereich durch durch zumindest eine Pinole (14) zugeführtes Kühlmittel gekühlt. Hierdurch kann der Bereich der Kolbenbolzenbohrungen, insbesondere die weitgehend zylindrische Innenfläche derselben schneller gekühlt und abgeschreckt werden, als dies bei der derzeitigen Vorgehensweise möglich ist, so dass die Festigkeit in diesen Bereichen in vorteilhafter Weise erhöht wird. Hierzu muss lediglich eine gewisse Randschichterstarrung abgewartet werden, die es ermöglicht, eine dort vorgesehene Pinole zurückzuziehen, ohne die Form des Kolbens in diesem Bereich zu gefährden. Bei einer Pinole handelt es sich im Wesentlichen um einen weitgehend zylindrischen oder leicht konischen Gießkern, der beim Gießen gewissermaßen den später für den Kolbenbolzen vorgesehenen Raum freihält und um den herum somit das die spätere Kolbenbolzenbohrung umgebende Material geformt wird. Zum Begriff der Kolbenbolzenbohrung ist zu betonen, dass diese nicht notwendigerweise durch Bohren als verfahrensmäßige Vorgehensweise ausgebildet sein muss. Vielmehr handelt es sich um üblicherweise zwei im Wesentlichen zylindrische Öffnungen, in denen die beiden Enden eines Kolbenbolzens aufgenommen werden, während sich dazwischen im Einbauzustand das Pleuel befindet.

Das die Kolbenbolzenbohrungen umgehende Material kann durch die erfindungsgemäße Vorgehensweise somit schneller gekühlt und abgeschreckt werden, als dies bislang möglich ist, so dass eine schnellere und gerichtetere Erstarrung möglich ist, was zu einer erhöhten Festigkeit führt. Mit anderen Worten wird die Erstarrungsgeschwindigkeit des Kolbenmaterials insbesondere im Bereich der Kolbenbolzenbohrungen erhöht, was zu einem Abschrecken und einer erhöhten Festigkeit führt. Ferner kann durch die beschriebene Vorgehensweise auch in anderen Bereichen des Kolbens eine gerichtete Erstarrung erzeugt werden.

Bevorzugte Weiterbildungen des erfindungsgemäßen Verfahrens sind in den weiteren Ansprüchen beschrieben.

Es wird derzeit bevorzugt, die Kühlung der Kolbenbolzenbohrungen mittels Druckluft vorzunehmen. Die hierfür erforderlichen Druckluftleitungen können, so haben erste Überlegungen ergeben, für sämtliche Größen von Kolben, insbesondere Dieselkolben vorgesehen werden.

Besonders bevorzugt wird derzeit, zwei Pinolen gleichzeitig zurückzuziehen und den Bereich der Kolbenbolzenbohrungen durch gleichzeitig durch die beiden Pinolen zugeführtes Kühlmittel zu kühlen.

Es hat sich ferner als vorteilhaft erwiesen, einen zwischen den Kolbenbolzenbohrungen vorgesehenen Kern zurückziehbar zu gestalten. Dadurch kann insbesondere nach einer ersten Kühlung des Bereichs der Kolbenbolzenbohrungen, bevorzugt in vermindertem Umfang, weiterhin Kühlmittel, insbesondere Druckluft, zugeführt werden, so dass auch der Bereich zwischen den Kolbenbolzenbohrungen gekühlt werden kann. Mit anderen Worten wird das bis zum Zurückziehen des Kerns an diesem Kern anliegende Material gekühlt, um auch hier eine erhöhte Festigkeit zu realisieren.

Die Kühlung in vermindertem Umfang kann durch die Zuführung von Kühlmittel, insbesondere Druckluft durch genau eine Pinole erfolgen.

Insbesondere hat es sich als vorteilhaft herausgestellt, Kühlmittel zunächst durch zwei Pinolen zuzuführen und nachfolgend, nachdem ein Kern zurückgezogen wurde, lediglich durch genau eine Pinole zuzuführen. Hierdurch wird ein besonders effizientes Durchströmen des Bereichs zwischen den Kolbenbolzenbohrungen mit Kühlmittel bewirkt.

Die Lösung der oben genannten Aufgabe erfolgt ferner durch die im Anspruch 7 beschriebene Gießvorrichtung, die entsprechend dem erfindungsgemäßen Verfahren zumindest eine aus dem Bereich einer Kolbenbolzenbohrung zurückziehbare Pinole, durch die ein Kühlmittel zum Kühlen des Bereichs der Kolbenbolzenbohrungen zuführbar ist. Durch eine derartige Vorrichtung können die oben genannten Vorteile erreicht werden. Die bevorzugten Ausführungsformen der erfindungsgemäßen Vorrichtung entsprechen den vorangehend beschriebenen Verfahrensmerkmalen.

### Kurze Beschreibung der Zeichnungen

Nachfolgend wird ein bevorzugtes Ausführungsbeispiel der Erfindung näher erläutert. Es zeigen:
- Fig. 1: eine schematische Schnittansicht einer Gießvorrichtung mit einem gegossenen Kolben während einer ersten Erstarrungsphase;
- Fig. 2: eine schematische Schnittansicht nach dem Zurückziehen der Pinolen;
- Fig. 3: eine schematische Schnittansicht beim Zuführen von Druckluft durch die Pinolen; und
- Fig. 4: eine schematische Schnittansicht nach dem Zurückziehen eines Werkzeugkerns.

### Ausführliche Beschreibung einer bevorzugten Ausführungsform der Erfindung

Die in Fig. 1 schematisch im Schnitt gezeigte Gießvorrichtung 20 für einen Kolben 10 weist verschiedene Elemente auf, die zunächst die Außenform des Kolbens definieren. Dies gilt für das Werkzeugteil 22 im Bereich des Kolbenbodens, die Werkzeugteile 24 im Bereich des Kolbenmantels sowie einen so genannten Fixierring 26 im Bereich der Unterseite des Kolbens. Um die mechanische Nachbearbeitung im Bereich der Kolbenbolzenbohrungen 12 möglichst gering zu halten und das Zurückziehen zu ermöglichen, sind bei der gezeigten Ausführungsform zwei Pinolen 14 vorgesehen, die leicht konisch ausgebildet sind. Ferner ist zum Freihalten des Bereichs zwischen den Kolbenbolzenbohrungen 12 für die spätere Aufnahme des Pleuels ein Kern 16 vorhanden, der bis in den Bereich oberhalb der Bolzenbohrungen 12 reicht, und an dem die Pinolen anliegen. Nachdem das Material für den Kolben 10 in flüssiger Form in die derart gestaltete Gießvorrichtung 20 eingefüllt wurde, erfolgt eine Erstarrung des Materials, ausgehend von den Randschichten.

Wie in Fig. 2 gezeigt, wird nach einer ersten Randschichterstarrung, die insbesondere auch in den Kolbenbolzenbohrungen 12 stattfindet, zumindest eine Pinole 14, bei der gezeigten Ausführungsbeispiel beide Pinolen 14, zurückgezogen, um den Bereich der Kolbenbolzenbohrungen 12 insbesondere an der Innenseite derselben freizulegen. Erfingdungsgemäß erfolgt nachfolgend eine gezielte Kühlung dieser Innenflächen.

Wie in Fig. 3 gezeigt ist, wird dies bei dem dargestellten Ausführungsbeispiel durch die Zuführung von Druckluft durch die Pinolen 14 realisiert. Insbesondere weisen diese in dem gezeigten Fall zentrale Zuströmkanäle 28 auf. Durch die beschriebenen Kanäle 28 strömt Druckluft an die Innenflächen der Kolbenbolzenbohrungen 12, so dass diese gekühlt und abgeschreckt werden und nachfolgend eine erhöhte Festigkeit aufweisen.

In Fig. 4 ist die bevorzugte Vorgehensweise dahingehend gezeigt, dass nachfolgend der Kern 16 zurückgezogen wird, um auch die Innenflächen im Bereich zwischen den Kolbenbolzenbohrungen, die bislang an den Kern 16 anlagen, freizulegen und auch hier eine Kühlung und Abschreckung zu bewirken, noch bevor der Kolben insgesamt aus der Gießvorrichtung oder Kokille entformt werden kann. Bevorzugt erfolgt die Kühlung des Bereichs zwischen den Kolbenbolzenbohrungen nur durch eine Pinole 14.

## Patentansprüche

1. Verfahren zum Gießen eines Kolbens (10) für einen Verbrennungsmotor, bei dem nach einer Randschichterstarrung im Bereich der Kolbenbolzenbohrungen (12) zumindest eine dort vorgesehene Pinole (14) zurückgezogen und der Bereich zumindest einer Kolbenbolzenbohrung (12) durch durch zumindest eine Pinole (14) zugeführtes Kühlmittel gekühlt wird.

2. Verfahren nach Anspruch 1,
**dadurch gekennzeichnet, dass**
die Kühlung mittels Druckluft erfolgt.

3. Verfahren nach Anspruch 1 oder 2,
**dadurch gekennzeichnet, dass** zwei Pinolen(14) gleichzeitig zurückgezogen werden, und der Bereich zweier Kolbenbolzenbohrungen (12) durch gleichzeitig durch die Pinolen (14) zugeführtes Kühlmittel gekühlt wird.

4. Verfahren nach einem der Ansprüche 1 bis 3,
**dadurch gekennzeichnet, dass** nach einer Randschichterstarrung im Bereich zwischen den Kolbenbolzenbohrungen (12) zumindest ein Kern (16) zurückgezogen wird, und der Bereich zwischen den Kolbenbolzenbohrungen (12), vorzugsweise in vermindertem Umfang, gekühlt wird.

5. Verfahren nach einem der Ansprüche 1 bis 4,
**dadurch gekennzeichnet, dass** ein Kühlmittel, insbesondere Luft, zunächst durch zwei und nachfolgend durch genau eine Pinole (14) zugeführt wird.

6. Verfahren nach einem der Ansprüche 1 bis 5,
**dadurch gekennzeichnet, dass** ein Kühlmittel, insbesondere Luft, zunächst durch zwei Pinolen und nachfolgend, nachdem ein Kern zurückgezogen wurde, lediglich durch genau eine Pinole (14) zugeführt wird, wobei das Kühlmittel durch den Bereich zwischen den Kolbenbolzenbohrungen (12) strömt.

7. Vorrichtung (20) zum Gießen von Kolben (10) für Verbrennungsmotoren mit zumindest einer aus dem Bereich einer Kolbenbolzenbohrung (12) zurückziehbaren Pinole (14), durch die ein Kühlmittel zum Kühlen des Bereichs der Kolbenbolzenbohrungen (12) zuführbar ist.

8. Vorrichtung nach Anspruch 7,
**dadurch gekennzeichnet, dass** eine Druckluftzuführvorrichtung vorgesehen ist.

9. Vorrichtung nach einem der Ansprüche 7 oder 8,
ferner mit zumindest einem aus dem Bereich zwischen den Kolbenbolzenbohrungen (12) zurückziehbaren Kern (16).

## Claims

1. Method for casting a piston (10) for an internal combustion engine, in which after surface layer solidification in the region of the piston-pin bores (12), at least one sleeve (14) provided there is withdrawn and the region of at least one piston-pin bore (12) is cooled by cooling agent supplied through at least one sleeve (14).

2. Method according to claim 1, **characterised in that** cooling is effected by means of compressed air.

3. Method according to claim 1 or 2, **characterised in that** two sleeves (14) are withdrawn at the same time, and the region of two piston-pin bores (12) is cooled by cooling agent supplied at the same time through the sleeves (14).

4. Method according to one of claims 1 to 3, **characterised in that** after surface layer solidification in the region between the piston-pin bores (12), at least one core (16) is withdrawn, and the region between the piston-pin bores (12), preferably to a reduced extent, is cooled.

5. Method according to one of claims 1 to 4, **characterised in that** a cooling agent, in particular air, is supplied first of all through two and subsequently through precisely one sleeve (14).

6. Method according to one of claims 1 to 5, **characterised in that** a cooling agent, in particular air, is supplied first of all through two sleeves and subsequently, after one core has been withdrawn, only through precisely one sleeve (14), wherein the cooling agent flows through the region between the piston-pin bores (12).

7. Device (20) for casting pistons (10) for internal combustion engines having at least one sleeve (14) which can be withdrawn from the region of a piston-pin bore (12) and through which a cooling agent can be supplied to cool the region of the piston-pin bores (12).

8. Device according to claim 7, **characterised in that** a compressed air supply device is provided.

9. Device according to one of claims 7 or 8, further having at least one core (16) which can be withdrawn from the region between the piston-pin bores (12).

## Revendications

1. Procédé pour couler un piston (10) destiné à un moteur à combustion interne, dans lequel, après une solidification de la couche marginale dans la zone des alésages d'axe de piston (12), au moins une douille (14) prévue à cet endroit est retirée et la zone d'au moins un alésage d'axe de piston (12) est refroidie par un fluide de refroidissement amené par au moins une douille (14).

2. Procédé selon la revendication 1,
**caractérisé en ce que** le refroidissement s'effectue au moyen d'air comprimé.

3. Procédé selon la revendication 1 ou 2,
**caractérisé en ce que** deux douilles (14) sont retirées simultanément et la zone de deux alésages d'axe de piston (12) est refroidie par un fluide de refroidissement amené simultanément par les douilles (14).

4. Procédé selon l'une quelconque des revendications 1 à 3,
**caractérisé en ce que**, après une solidification de la couche marginale dans la zone entre les alésages d'axe de piston (12), au moins un noyau (16) est retiré et la zone entre les alésages d'axe de piston (12) est refroidie, de préférence sur une étendue réduite.

5. Procédé selon l'une quelconque des revendications 1 à 4,
**caractérisé en ce qu'**un fluide de refroidissement, notamment de l'air, est d'abord amené par deux douilles et ensuite par exactement une douille (14).

6. Procédé selon l'une quelconque des revendications 1 à 5,
**caractérisé en ce qu'**un fluide de refroidissement, notamment de l'air, est d'abord amené par deux douilles et ensuite, après qu'un noyau a été retiré, est simplement amené par exactement une douille (14), le fluide de refroidissement s'écoulant à travers la zone entre les alésages d'axe de piston (12).

7. Dispositif (20) pour couler des pistons (10) destinés à des moteurs à combustion interne avec au moins une douille (14) qui peut être retirée de la zone d'un alésage d'axe de piston (12) et par laquelle un fluide de refroidissement peut être amené pour refroidir la zone des alésages d'axe de piston (12).

8. Dispositif selon la revendication 7,
**caractérisé en ce qu'**un dispositif d'amenée d'air comprimé est prévu.

9. Dispositif selon l'une quelconque des revendications 7 ou 8, en outre avec au moins un noyau (16) qui peut être retiré de la zone entre les alésages d'axe de piston (12).
